# EUROPÄISCHE PATENTSCHRIFT

(11) **EP 0 839 985 B1**
(45) Veröffentlichungstag und Bekanntmachung des Hinweises auf die Patenterteilung: **28.05.2003**
(21) Anmeldenummer: 97117903.1
(22) Anmeldetag: 16.10.1997
(51) Int. Cl.: E06B 9/11, E06B 9/62

(54) **Rolladen**
Roller shutter
Volet roulant

(30) Priorität: 29.10.1996 DE 29618802 U
(43) Veröffentlichungstag der Anmeldung: 06.05.1998
(73) Patentinhaber: REHAU AG + Co, 95111 Rehau (DE)
(72) Erfinder: Haberditzl, Werner, 95028 Hof (DE)

(56) Entgegenhaltungen:
- DE-U- 1 674 823
- GB-A- 270 982

## Beschreibung

Die Erfindung betrifft einen Rolladen für Stauöffnungen in Kastenmöbeln, wobei eine Vielzahl von aneinander angelenkten Rolladenprofilen in seitlichen, U-förmigen Profilführungsschienen geführt sind, wobei in den Rolladenantrieb ein Gewichtsausgleich eingesetzt ist, welcher ein ungewolltes Zu- und Auffahren des Rolladens verhindert, und wobei ein einstückiges, durch gehendes seil vorhanden ist.

In der Französischen Patentanmeldung FR 78 09421 ist ein gattungsgemäßer Rolladen beschrieben, der beispielsweise für das Schließen einer Garage oder eines Lastwagenaufbaues verwendet werden kann. Bei dem bekannten Rolladen besteht der Panzer aus einzelnen Panzerelementen, die gelenkig miteinander verbunden sind. Diese Panzerelemente werden von einer horizontalen Antriebswelle bewegt, auf der eine Torsionsfeder gehaltert ist. Antriebswelle und Torsionsfeder sind von einem rohrförmigen Zylinder umgeben, an dessen äußerem Umfang längsverschiebliche Zahnräder angeordnet sind. Diese Zahnräder greifen in die in den einzelnen Panzerelementen gebildeten Aussparungen ein und dienen dabei als Rolladenantrieb beim Aufrollen bzw. Herablassen des Türpanzers.

Der Antrieb dieses Türpanzers erfolgt durch die Antriebswelle über die Zahnräder, die gleichzeitig die Führung des Türpanzers bei den verschiedenen Abrollbewegungen übernehmen. Die seitliche Führung des Türpanzers erfolgt in Führungsschienen, in denen die Endbereiche der einzelnen Panzerelemente während der Bewegungsvorgänge geführt sind. Die Ablaufbewegung des Türpanzers wird durch die auf der Antriebswelle angeordnete Torsionsfeder unterstützt, die als klassischer Gewichtsausgleich dient.

Das System ist so eingerichtet, daß bei geschlossenem Türpanzer die Torsionsfeder gespannt ist. Wird der Türpanzer zum Öffnen entriegelt, neigt die Torsionsfeder dazu, sich aus dem Spannungszustand in die Ruhelage auszudehnen und versetzt dabei den rohrförmigen Zylinder mit den Zahnrädern in eine in Öffnungsrichtung wirkende Drehbewegung.

Über die Zahnräder und deren Eingriff in die Aussparungen der einzelnen Panzerelemente wird der Türpanzer in Offenstellung bewegt, wobei die Wirkung der Torsionsfeder bis zur Totalöffnung des Türpanzers durch geringfügiges Nachschieben durch das Bedienungspersonal unterstützt werden kann.

Das bekannte Rolladensystem mit seinem aufwendigen Antriebsmechanismus ist in erster Linie zum Verschließen großer Öffnungen wie Garagentore, Kraftfahrzeugaufbauten und dergleichen einsetzbar. Bei kleineren Panzergrößen, wie sie beispielsweise beim Verschließen von Kastenmöbeln benutzt werden, ist dieser aufwendige Antrieb unwirtschaftlich und wird vom Markt nicht angenommen.

Ein weiterer gattungsgemäßer Rolladen ist aus der Druckschrift GB-A-270982 bekannt.

Hier setzt die Erfindung ein, die es sich zur Aufgabe gestellt hat, auch bei solchen kleineren Öffnungsgrößen einen Rolladen mit Gewichtsausgleich einzusetzen, der technisch weniger aufwendig und damit kostengünstiger einzusetzen ist. Erfindungsgemäß wird dazu vorgeschlagen, daß der Gewichtsausgleich das einstückige, durchgehende Seil ist, welches mit seinen freien Enden an einem Rolladenprofil befestigt ist und über wenigstens zwei Umlenkungen nach Art des Flaschenzugprinzips geführt ist, daß zwischen den Umlenkungen eine Druckfeder angeordnet ist, welche gegenüber der am Seil abgenommenen Kraft ein vielfaches an Bewegungskraft federnd aufnimmt, und daß der Aufbau aus Seil, Umlenkungen und Druckfeder am oberen Rand des Rolladens geführt ist.

Beim dem erfindungsgemäßen Rolladen handelt es sich um ein Rolladensystem für Möbelöffnungen, wobei beim Öffnen der Rolladen nicht aufgewickelt, sondern hinter die Schrankrückwand geführt wird. Dadurch geht in der Schrankhöhe kein Platz verloren. Die Mimik für den Gewichtsausgleich hat erfindungsgemäß eine Doppelfunktion, d.h. bei halboffenem Rolladen besteht Gleichgewicht und davon ausgehend wird eine ansteigende Kraft zum Gewichtsausgleich für das Schließen wie für das Öffnen notwendig.

Bei der Öffnungsbewegung wird anstelle der bekannten Kombination Rollfeder-Seilspule erfindungsgemäß ein durchgehendes Seil über Umlenkrollen beruhend auf dem Flaschenzugprinzip eingesetzt. Dabei ist die Druckfeder zwischen den Seilflaschen montiert und bringt ein Vielfaches gegenüber der am Seil abgenommenen Kraft - entsprechend der Kraft-Weg-Gleichung - auf. Die Seilanbindung an den Rolladen ist so gewählt, daß diese sich bei halb offener bzw. halb geschlossener Stellung auf der Höhe des Seilausgangs, also in der Stellung mit der geringsten Seilspannung befindet. In dieser Stellung kommt es dann zum Seilumschlag, d.h. beim vollständigen Öffnen bzw. beim vollständigen Schließen steigt die Seilspannung bis zur maximalen Kraft an. Der besondere Vorteil ist, daß durch die Verwendung von nur einem Seil für zwei Anbindungen sich für diese beiden Anbindungen jeweils die gleiche Zugkraft selbständig einstellt, so daß sie nicht jeweils eingestellt werden muß.

Es hat sich als vorteilhaft erwiesen, daß die Umlenkungen in einem Gehäuse laufende, drehbare Rollen sind. Diese Gehäuse-Rollen-Kombination wird im vorliegenden Text auch als "Seilflasche" bezeichnet.

Weiter erscheint es zweckmäßig, daß die Druckfeder mit ihren freien Enden an den zugewandten Endbereichen der Umlenkungen angelenkt ist. Vorteilhaft erfolgt die Befestigung der freien Seilenden an dem Rolladenprofil, welches sich bei halb geöffnetem bzw. halb geschlossenem Rolladen in der Stellung mit der geringsten Seilspannung befindet. Die Führung des Aufbaues Seil-Umlenkungen-Druckfeder ist in einem rohrförmigen Führungselement zusammengefaßt. Bei einem besonderen Einbau kann diese Führung auch in einem Zwischenboden des Kastenmöbels angeordnet sein.

In der Zeichnung sind Ausführungsbeispiele des erfindungsgemäßen Rolladens schematisch dargestellt; es zeigt:
- Fig. 1: die Vorderansicht des Rolladens mit angedeutetem Bewegungsmechanismus.
- Fig. 2: einen Schnitt längs der Linie A-A aus Fig. 1.
- Fig. 3: ein Detail aus dem linken oberen Bereich von Fig. 1.
- Fig. 4: den Rolladen mit Mittelbefestigung.
- Fig. 5: den Rolladen mit besonderer Führung.

Fig.1 zeigt den Rolladen 1 im Kastenmöbel 2, wobei in die Seitenwände 21, 22 die Führungsnuten 211, 221 für die seitlichen Enden der Rolladenprofile eingelassen sind.

Oberhalb der Rolladenprofile ist das rohrförmige Führungselement 3 angeordnet, welches an seinen freien Enden durch eine Abdeckung 31, 32 verschlossen ist. Die Abdeckung 31, 32 hat jeweils eine Öffnung 311, 321, durch welche ein Seil 7 läuft. Die in Fig. 2 einseitig gezeigte Abdeckung 31 mit der Öffnung 311 verschließt mit der Abdeckung 32 spiegelbildlich auch das andere freie Ende des rohrförmigen Führungselementes 3.

Das Seil 7 ist einerseits am linken freien Ende des Rolladenstabes 11 angelenkt. Es läuft nach einer Umlenkung um 90° durch die Öffnung 311 der Abdeckung 31 in das Innere des rohrförmigen Führungselements 3. Innerhalb dieses Führungselementes 3 sind zwei Umlenkungen 4, 5 gelagert, zwischen denen eine Druckfeder 6 angeordnet ist. Zwischen den Umlenkungen 4, 5 verläuft das Seil 7 in einer Rollenführung nach dem Flaschenzugprinzip, wie es zu Fig. 3 im Detail beschrieben ist. Das Seil 7 läuft dann durch die Öffnung 321 der Abdeckung 32 aus dem rohrförmigen Führungselement 3 heraus, wird wieder um 90° umgelenkt und am anderen freien Ende des Rolladenstabes 11 festgelegt. Der Rolladenstab 11 bezeichnet die Mitte des Rolladens, in der dieser sich bei halber Öffnung in der Stellung mit der geringsten Seilspannung befindet.

Aus Fig. 2 wird deutlich, daß der Rolladen 1 über die Tiefe des Schrankes 2 an der hinteren Rückwand geführt ist. Am Rolladenprofil 11 ist der Festpunkt des Seiles 7, welches in das freie Ende 31 des rohrförmigen Führungselementes 3 verläuft. Am Einlauf zur hinteren Aufnahmekammer 23 für den Rolladen 1, die durch die Schrankrückwand 24 und die Abdeckwand 25 geschaffen ist, ist am freien Ende 251 der Abdeckwand 25 die Seilumlenkung 26 angeordnet. Über diese Seilumlenkung 26 verläuft das Seil beim Öffnen des Rolladens in einer Richtung und beim Schließen des Rolladens in der anderen Richtung.

Fig. 3 zeigt in der Vergrößerung ein Detail aus dem linken oberen Bereich der Fig. 1. In der Schrankseitenwand 21 ist das Führungsprofil 27 für den Rolladen 1 eingelassen. In dem rohrförmigen Führungselement 3 ist im Bereich des freien Endes die Abdeckung 31 mit der Öffnung 311 für das Seil 7 durch das mechanische Schraubelement 312 fest eingesetzt. Im Abstand davon ist die Umlenkung 4 angeordnet, an der eine Rolle 41 für die Seilumlenkung befestigt ist. Am inneren freien Ende 42 der Umlenkung 4 ist das Ende 61 der Druckfeder 6 angeordnet. Das Seil 7 verläuft nach dem Flachenzugprinzip in einer Umfangsnut der Rolle 41.

In Fig. 4 wird kein Ausführungsbeispiel, sondern eine weitere Möglichkeit beschrieben, das Flaschenzugprinzip bei solchen Schrankrolläden anzuwenden. Es handelt sich hierbei um die Montage von Spannhebeln auf dem Zwischenboden eines Schrankmöbels. Auf dem Zwischenboden 28 des Schrankes 2 ist der bewegliche Spannhebel 8 angeordnet, in den die Zugfeder 81 eingehängt ist. Die Zugfeder 81 ist an ihrem anderen freien Ende mit einem fest angeordneten Montageelement 82 verbunden. Die Zugfeder 81 kann durch Veränderung der Einhängungen in ihrer Kraft eingestellt werden. Am freien Ende 83 des Spannhebels 8 ist der Gelenkspannhebel 84 angeordnet, über den der Spannhebel 8 eine gelenkige Verbindung in Form einer Hubbewegung ausüben kann. Das Seil 7 verläuft hier über eine bewegliche Umlenkrolle 86 am anderen freien Ende 85 des Spannhebels 8 und über eine fixe Umlenkrolle 87 im Bereich der Mittelstellung. Das Seil 7 kann dann bei einem Mittelseil-System durch den Zwischenboden geführt werden, wobei vom Innenraum aus die Seilspannung variiert werden kann.

In Fig. 5 ist eine Lösung gezeigt, bei der der Rolladen 1 während des Öffnungsvorgangs in einer Schnecke 12 oder einer gebogenen Schiene geführt ist. Das Seil 7 ist in diesem Fall am unteren Rand des Rolladens 1 angebunden, da der Seilumschlag - wie zu Fig. 2 beschrieben - hier nicht notwendig ist. Im Unterschied zu der in Fig. 2 gezeigten Lösung kippt der Rolladen 1 beim Öffnen nicht nach hinten ab, sondern wird in der Schnecke 12 bis zur vollständigen Öffnung geführt.

## Patentansprüche

1. Rollladen für Stauöffnungen in Kastenmöbeln, mit einer Vielzahl von aneinander gelenkten Rollladenprofilen (11), die in seitlichen, U-förmigen Profilführungsschienen (211, 221) geführt sind, mit einem in den Rollladenantrieb eingesetzten Gewichtsausgleich welcher ein ungewolltes Zu- und Auffahren des Rollladens verhindert, und mit einem einstückigen, durch gehenden Seil (7), **dadurch gekennzeichnet, dass** der Gewichtsausgleich das einstückige, durchgehende Seil (7) ist, welches mit seinen freien Enden an einem Rolladenprofil befestigt ist und über wenigstens 2 Umlenkungen (4, 5) nach Art des Flaschenzugprinzips geführt ist, dass zwischen den Umlenkungen (4, 5) eine Druckfeder (6) angeordnet ist, welche gegenüber der am Seil (7) abgenommenen Kraft ein Vielfaches an Bewegungskraft federnd aufnimmt, und dass der Aufbau aus Seil (7), Umlenkungen (4, 5) und Druckfeder (6) am oberen Rand des Rollladens (1) geführt ist.

2. Rollladen nach Anspruch 1, **dadurch gekennzeichnet, dass** die Umlenkungen (4, 5) in einem Gehäuse (33) laufende, drehbare Rollen (331) sind.

3. Rollladen nach Anspruch 1, **dadurch gekennzeichnet, dass** die Druckfeder (6) mit ihren freien Enden (61) an den zugewandten Endbereichen (330) der Umlenkungen (33) angelenkt ist.

4. Rollladen nach Anspruch 1, **dadurch gekennzeichnet, dass** die Befestigung der freien Seilenden an dem Rollladenprofil (11) erfolgt, welches sich bei halb geöffneten, halb geschlossenem Rollladen (1) in der Stellung mit der geringsten Seilspannung befindet.

5. Rollladen nach Anspruch 1, **dadurch gekennzeichnet, dass** die Führung des Aufbaues Seil (7), Umlenkungen (4, 5) und Druckfeder (6) in einem rohrförmigen Führungselement (3) erfolgt.

6. Rollladen nach Anspruch 1, **dadurch gekennzeichnet, dass** die Führung des Aufbaues Seil (7), Umlenkungen (4, 5) und Druckfeder (6) in einem Zwischenboden (28) des Kastenmöbels (2) angeordnet ist.

7. Rollladen nach Anspruch 1, **dadurch gekennzeichnet, dass** das Seil (7) am unteren Rand des Rollladens (1) angebunden ist und die Rolladenprofile (11) in einer Schnecke (12) oder einer gebogenen Schiene geführt sind.

## Claims

1. Roller shutters for storage openings in box furniture with numerous jointed roller shutter profiles (11) guided in side-mounted, U-shaped profile guide rails (211, 221) with a counterbalance installed in the shutter drive which prevents the unintentional closing and opening of the shutter and with a single-piece, continuous cord (7),
**characterised by**:
The counterweight is the single-piece, continuous cord (7), the free end of which is attached to a roller shutter profile and is deflected by at least 2 rollers (4, 5) in the banner of a block hoist. A compression spring (6) is located between the rollers (4, 5) whose spring action absorbs a multiple of the force taken up by the cord (7), and that the assembly consisting of the cord (7), rollers (4, 5) and compression spring (6) is guided at the upper edge of the roller shutter (1).

2. Roller shutter according to Claim 1, **characterised by**: The rollers (4, 5) are rotating rollers (331) running in a housing (33).

3. Roller shutter according to Claim 1, **characterised by**: The free ends (61) of the compression spring (6) are attached to the inward facing ends (330) of the rollers (33).

4. Roller shutters according to Claim 1, **characterised by**: The fastening of the free ends of the cord is made to the roller shutter profile (11) which is located in the position with the lowest cord tension in the half opened and half closed position of the roller shutter (1).

5. Roller shutters according to Claim 1, **characterised by**: The guiding of the assembly consisting of the cord (7), rollers (4, 5) and compression spring (6) is conducted in a tubular guide element (3).

6. Roller shutters according to Claim 1, **characterised by**: The guide of the assembly consisting of the cord (7), rollers (4, 5) and compression spring (6) is located in a compartment (28) of the box furniture (2).

7. Roller shutters according to Claim 1, **characterised by**: The cord (7) is attached at the lower edge of the roller shutter (1) and the roller shutter profiles (11) are guided in a helix (12) or a curved rail.

## Revendications

1. Volet roulant pour des ouvertures dans des meubles en caissons, comportant un grand nombre de profilés de volets roulants articulés (11), guidés dans des rails de guidage de profilés en forme de U (211, 221), avec une compensation de poids intégrée dans l'entraînement du volet roulant qui empêche une ouverture ou une fermeture involontaire du volet roulant et une corde traversante d'une seule pièce (7),
**caractérisé en ce que**,
la compensation de poids est la corde traversante d'une seule pièce (7), dont les extrémités libres sont fixées à un profilé du volet roulant et qui est guidée par au moins 2 dispositifs de renvoi (4, 5) selon le principe de poulie double, qu'entre les dispositifs de renvoi (4, 5) est disposé un ressort de pression (6) qui par rapport à la force prélevée à la corde (7) absorbe un multiple de force de mouvement et que la corde (7), les dispositifs de renvoi (4, 5) et le ressort de pression (6) sont guidés au bord supérieur du volet roulant (1).

2. Volet roulant selon la revendication 1, **caractérisé en ce que** les dispositifs de renvoi (4, 5) sont des poulies rotatives (331) tournant dans un carter (33).

3. Volet roulant selon la revendication 1, **caractérisé en ce que** les extrémités libres (61) du ressort de pression (6) sont articulées aux zones d'extrémité (330) des dispositifs de renvoi (33) tournées vers elles.

4. Volet roulant selon la revendication 1, **caractérisé en ce que** les extrémités libres de la corde sont fixées au profilé de volet roulant (11) qui se trouve dans la position de plus faible tension de la corde lorsque le volet roulant (1) est à moitié ouvert, à moitié fermé.

5. Volet roulant selon la revendication 1, **caractérisé en ce que** l'ensemble corde (7), dispositifs de renvoi (4, 5) et ressort de pression (6) est guidé dans un élément de guidage tubulaire (3).

6. Volet roulant selon la revendication 1, **caractérisé en ce que** le guidage de l'ensemble corde (7), dispositifs de renvoi (4, 5) et ressort de pression (6) est disposé dans un fond intermédiaire (28) du meuble en caisson (2).

7. Volet roulant selon la revendication 1, **caractérisé en ce que** la corde (7) est attachée au bord inférieur du volet roulant (1) et que les profilés de volet roulant (11) sont guidés dans une vis (12) ou un rail cintré.
